# EUROPÄISCHE PATENTSCHRIFT

(11) **EP 1 673 002 B1**
(45) Veröffentlichungstag und Bekanntmachung des Hinweises auf die Patenterteilung: **25.07.2012**
(21) Anmeldenummer: 04765857.0
(22) Anmeldetag: 06.10.2004
(51) Int. Cl.: A47L 15/48

(54) **GESCHIRRSPÜLER MIT TROCKNUNGSEINRICHTUNG**
DISHWASHER COMPRISING A DRYING APPARATUS
LAVE-VAISSELLE DOTE D'UN DISPOSITIF DE SECHAGE

(30) Priorität: 06.10.2003 DE 10346304
(43) Veröffentlichungstag der Anmeldung: 28.06.2006
(73) Patentinhaber: BSH Bosch und Siemens Hausgeräte GmbH, 81739 München (DE)
(72) Erfinder: EIERMANN, Rüdiger, 89428 Sygenstein (DE); JERG, Helmut, 89537 Giengen (DE); NANNT, Hans-Peter, 89547 Gerstetten (DE)
(86) Internationale Anmeldenummer: PCT/EP2004/011174
(87) Internationale Veröffentlichungsnummer: WO 2005/034716

(56) Entgegenhaltungen:
- DD-A- 128 108
- DE-A- 10 024 892
- FR-A- 2 491 319
- FR-A- 2 491 322

## Beschreibung

Die Erfindung betrifft einen Geschirrspüler mit einer Trocknungseinrichtung zum Trocknen von Spülgut.

In einem Geschirrspüler werden im Laufe des Spülbetriebs üblicherweise ein oder mehrere Spülvorgänge durchgeführt, um das im Geschirrspüler befindliche Spülgut zu reinigen. Zur Erhöhung des Reinigungseffekts wird dabei die Spülflüssigkeit vor oder während eines Spülvorgangs mittels elektrischer Heizungen erwärmt. Nach dem letzten Spülvorgang erfolgt in der Regel eine Klarspülphase, an die sich ein Trocknungsvorgang anschließt, um das Spülgut zu trocknen. Zur Trocknung von Spülgut in einem Geschirrspüler sind unterschiedliche Verfahren bekannt.

Das Spülgut kann beispielsweise durch Eigenwärmetrocknung mit Hilfe eines Wärmetauschers getrocknet werden, indem die Spülflüssigkeit zum Klarspülen erhitzt wird und somit das heiß klargespülte Spülgut durch die so aufgebaute Eigenwärme des Spülguts während des Trocknungsvorgangs von selbst trocknet. Um diese Eigenwärmetrocknung zu erreichen, wird die Klarspülflüssigkeit im Wärmetauscher auf eine bestimmte Temperatur erwärmt und über die im Geschirrspüler vorhandenen Sprüheinrichtungen auf das Spülgut aufgebracht. Durch die relativ hohe Temperatur der Klarspülflüssigkeit von üblicherweise von 65°C bis 70°C wird erreicht, dass eine hinreichend große Wärmemenge auf das Spülgut übertragen wird, so dass das am Spülgut anhaftende Wasser durch die im Spülgut gespeicherte Wärme verdampft

Bei einem weiteren bekannten Verfahren zur Erwärmung bzw. Trocknung des Spülguts in Geschirrspülern wird eine separate Heizquelle, z.B. ein Heißluftgebläse, dazu verwendet, das feuchte Luftgemisch beim Trocknungsvorgang zu erwärmen, damit die Luft im Spülbehälter eine größere Menge an Wasser aufnehmen kann.

Ein Nachteil bei den oben beschriebenen Verfahren zur Erwärmung bzw. Trocknung von Spülgut in Geschirrspülern nach dem Stand der Technik besteht darin, dass die Erwärmung der Spülflüssigkeit mit einem hohen Energiebedarf verbunden ist und die benötigte Wärmeenergie für jede Erwärmungsphase mittels elektrischer Heizelemente neu erzeugt werden muss. Ebenso haben die bekannten Verfahren den Nachteil, dass die Erwärmung der Klarspülflüssigkeit sowie die Trocknungsvorgänge selbst mit einem hohen Energiebedarf verbunden sind und die benötigte Wärmeenergie nach dem Trocknungsvorgang verloren geht.

Um das im Spülbehälter befindliche feuchte Luftgemisch möglichst rasch aus dem Spülbehälter zu leiten, um somit die Trocknungsphase zu beschleunigen, ist es im Stand der Technik ferner bekannt, das feuchte Luftgemisch mittels geeigneter Gebläse aus dem Spülbehälter in die Außenatmosphäre zu befördern. Als Nachteil dieser Trocknungseinrichtungen hat sich erwiesen, daß das feuchte Luftgemisch zu Schimmelbefall in den Räumen führen oder vom Benutzer als störend empfunden werden kann.

Bei einer weiteren Trocknungseinrichtung des Standes der Technik wird Außenluft in den Spülbehälter geleitet und die Trocknungsleistung somit verbessert. Als nachteilig hat sich bei dieser Trocknungseinrichtung erwiesen, daß sich das Einleiten von Außenluft aus hygienischer Sicht nicht eignet und die Zufuhr von Außenluft immer auch mit einem teilweisen Entweichen der im Spülbehälter befindlichen Luft einhergeht.

Z.B. weist die Geschirrspülmaschine der DD 128 108 A einen Umluftkanal auf, durch welchen Dampf aus dem Spülraum mittels eines Gebläses abgesaugt und über einen Kondensator als relativ trockene Luft in den Spülraum der Geschirrspülmaschine zurückgeführt wird. Dabei ist der Umluftkanal im Ganzen als Kondensationskanal ausgebildet und weist verteilt über die Länge des Kondensationskanals verteilt mindestens zwei quer zur Strömungsrichtung angeordnete Schlitze auf.

Die Geschirrspülmaschine der FR 2 491 319 A1 weist eine Kondensationseinrichtung auf, die als aufwärts gerichteter, oben offener Schacht mit labyrinthartig darin angeordneten Querwänden ausgebildet ist. Die Kondensationseinrichtung ist zwischen der linken Behälterseitenwand und der zugeordneten Maschinenverkleidung angeordnet.

Bei der Trocknungseinrichtung der Geschirrspülmaschine der FR 2 491 322 ist zum Führen von Luft ein Leitungssystem vorgesehen, dessen abwärts verlaufender Abschnitt als Kondensationsschacht mit einer Auffangtasche für Kondensat ausgebildet. Der Kondensationsschacht ist gegenüber der angrenzenden rechten Behälterseitenwand wärmeiso liert. Das Leitungssystem ist zweckmäßigerweise aus einem einstückigen Kunststoffteil, beispielsweise als Blasformteil, ausgebildet. Das Leitungssystem erstreckt sich einerseits mit seinem die behälterseitige Eintrittsöffnung aufweisenden einen Abschnitt sowie seinem die Austrittsöffnung für Luft enthaltenden anderen Abschnitt zwischen einer Seitenwand des Spülbehälters sowie der mit geringem Abstand zu dieser verlaufenden Maschinenverkleidung und andererseits seinem ein Gebläse und ein Heizregister aufweisenden Mittelabschnitt des Leitungssystems im Freiraum unterhalb des Behälterbodens.

Bei der Geschirrspülmaschine der DE 100 24 892 A1 ist deren Beschickungstür doppelwandig ausgeführt. Die Beschickungstür umfasst dabei ein Innentürblech und ein Außentürblech, die in einem Abstand zueinander unter Bildung eines als Luftspalt ausgebildeten Zwischenraums angeordnet sind. Um Trommelgeräusche zu dämpfen, die durch am Innentürblech auftreffende Sprühstrahlen verursacht sind, ist an der dem Spülbehälter abgewandten Seite des Innentürblechs ein Dämmvlies angesetzt. Zum Auskondensieren von Feuchtigkeit durchströmt feuchte Luft aus dem Innenraum des Spülbehälters den Zwischenraum zwischen dem Außentürblech und dem Innentürblech. Da nun das Außentürblech für die durch den Luftspalt hindurchgeführte Feuchtluft das relativ kälteste Bauteil ist, kondensiert dort beim Vorbeiströmen der Feuchtluft ein Teil der Feuchtigkeit aus, läuft am Außentürblech entlang nach unten ab und wird im Bereich der Unterkante des Außentürblechs von einem rinnenförmig ausgestalteten und parallel zur Unterkante des Außentürblechs ausgerichteten Materialstreifen festgehalten. Der Materialstreifen, der das Kondensat aufnimmt, umfasst einen Kapillarwerkstoff, z. B. Löschpapier. Zwischen den Trocknungsphasen zweier aufeinander folgender Spülgänge gelangt das Kondensat durch die Kapillarstruktur des Rinnenmaterials auf deren nach außen gerichtete Oberfläche und verdunstet dort.

Aufgabe der vorliegenden Erfindung ist es daher, eine Trocknungseinrichtung bereitzustellen, mit der es möglich ist, unter wirtschaftlichen und hygienischen Gesichtspunkten, das im Spülbehälter befindliche feuchte Spülgut rasch zu trocknen.

Diese Aufgabe wird durch den erfindungsgemäßen Geschirrspüler mit den Merkmalen gemäß Anspruch 1 gelöst. Vorteilhafte Weiterbildungen der vorliegenden Erfindung sind in den Unteransprüchen 2 bis 10 gekennzeichnet. Beim erfindungsgemäßen Geschirrspüler ist eine Trocknungseinrichtung zum Trocknen von Spülgut vorgesehen, wobei die Trocknungseinrichtung innerhalb des Geschirrspülers angeordnet ist und ausschließlich die in einem Spülbehälter des Geschirrspülers befindliche Luft umwälzt. Die Trocknungseinrichtung umfasst eine Ansaugöffnung zum Einleiten der Luft aus dem Spülbehälter in die Trocknungseinrichtung, eine Ausblasöffnung zum Ausleiten der Luft aus der Trocknungseinrichtung in den Spülbehälter, einer Transportstrecke zwischen der Ansaugöffnung und der Ausblasöffnung und ein Gebläse zur Beförderung der Luft von der Ansaugöffnung durch die Transportstrecke zur Ausblasöffnung, wobei die Transportstrecke eine Kondensationsstrecke aufweist, in der zumindest eine Wand der Transportstrecke als Kondensationsfläche ausgebildet ist, an der sich die in der Luft enthaltene Feuchtigkeit niederschlägt.

Das der vorliegenden Erfindung zugrunde liegende Prinzip besteht folglich darin, während des Trocknungsvorgangs die im Spülbehälter vorhandene Luftfeuchtigkeit zu reduzieren, indem die Feuchtigkeit aus der im Spülbehälter befindlichen Luft beim Durchströmen der Trocknungseinrichtung entzogen wird. Ein Geschirrspüler mit dem erfindungsgemäßen System zum Trocknen von Spülgut hat damit den Vorteil, dass sowohl die Trocknungszeit als auch der für die Trocknung des Spülguts erforderliche Energieaufwand reduziert wird.

Mit dem erfindungsgemäßen Geschirrspüler wird ferner der Vorteil erreicht, dass keine feuchtigkeitsbeladene Luft an die Umgebungsatmosphäre abgegeben wird, wodurch schädliche Einflüsse auf das Mobiliar, wie z.B. Schimmelbildung, vermieden wird. Ferner kommt das Spülgut beim Trocknen nicht mit der Außenluft in Kontakt, so dass ein hoher hygienischer Standard gewährleistet werden kann. Neben den Vorteilen der Energieeinsparung sind weiterhin durch die Temperaturabsenkung der Klarspülflüssigkeit die Belastungseinflüsse auf das Spülgut geringer, so dass beispielsweise bei keramischen Geschirrteilen oder irdenen Gefäßen die Gefahr von Haarrissen gesenkt wird.

Das oben genannte Prinzip beruht auf dem Umstand, dass die Kondensationsfläche eine geringere Temperatur aufweist als die im Spülbehälter befindliche Luft. Bei einer bevorzugten Ausführungsform des erfindungsgemäßen Geschirrspülers steht die Kondensationsfläche der Trocknungseinrichtung im wärmeleitenden Kontakt mit einer Außenwand des Geschirrspülers. Dazu wird diejenige Wand der Transportstrecke als Kondensationsfläche ausgebildet, die an der Außenwand des Geschirrspülers anliegt. Da die Außenwände des Geschirrspülers im allgemeinen aus einem Metallgehäuse bestehen, ist das Gehäuse des Geschirrspülers als kühlende Fläche besonders gut geeignet. Auf diese Weise ist eine gute Wärmeableitung von der Kondensationsfläche an eine Außenwand des Geschirrspülers gewährleistet.

Bei der Herstellung eines Geschirrspülers wird das Gehäuse in der Regel erst in einem der letzten Arbeitsschritte montiert, wenn der Spülbehälter schon mit allen dazugehörigen Komponenten verbunden ist. Die Trocknungseinrichtung ist folglich bereits am Spülbehälter angeordnet, wenn das Gehäuse um den Spülbehälter montiert wird. Um eine direkte Verbindung zwischen der Kondensationsfläche und der Außenwand des Geschirrspülers ohne dazwischenliegenden Luftspalt und damit eine gute Wärmeleitung zum Gehäuse des Geschirrspülers zu gewährleisten, ist die Kondensationsfläche erfindungsgemäß aus einem flexiblem Material gefertigt. Sobald die Luft aus dem Spülbehälter vom Gebläse durch die Transportstrecke der Trocknungseinrichtung befördert wird, kann sich die als Kondensationsfläche ausgebildete flexible Wand der Transportstrecke nach außen dehnen und mit der Außenwand des Geschirrspülers in Anlage kommen. Dazu ist die Kondensationsfläche vorzugsweise in Form einer Folie aus Kunststoff oder Metall, insbesondere aus Aluminium gebildet. Während eine Folie aus Kunststoff den Vorteil hat, aufgrund ihrer Dehnbarkeit auch punktuelle Belastungen flexibel aufzunehmen, zeichnet sich eine Folie aus Metall durch eine hohe Wärmeleitfähigkeit aus.

Bei einer weiteren Ausführungsform der vorliegenden Erfindung ist die Trocknungseinrichtung gegenüber dem Spülbehälter im wesentlichen wärmeisoliert, damit die Transportstrecke und besonders die Kondensationsstrecke im Verhältnis zum Inneren des Spülbehälters möglichst kühl bleibt. Dadurch lässt sich eine möglichst große Temperaturdifferenz zwischen der aus dem Spülbehälter in die Trocknungseinrichtung eingeleiteten Luft und der Kondensationsstrecke und damit eine möglichst effiziente Kondensationswirkung erzielen.

Zweckmäßigerweise weist die Kondensationsstrecke mindestens einen in das Innere der Transportstrecke ragenden Verwirbelungsflügel auf, die eine Verwirbelung der durch die Kondensationsstrecke strömenden Luft bewirken. Dadurch wird die Aufenthaltszeit der Luft in der Kondensationsstrecke vergrößert und der Kontakt der Luft zur Kondensationsfläche intensiviert, was die oben beschriebene Kondensationswirkung unterstützt.

Die Kondensationswirkung wird noch gesteigert, wenn die Ansaugöffnung der Trocknungseinrichtung im oberen Bereich des Spülbehälters und die Ausblasöffnung der Trocknungseinrichtung im unteren Bereich des Spülbehälters angeordnet ist. Da sich die feuchtwarme Luft im oberen Bereich des Spülbehälters aufhält, wird durch die Anordnung der Ansaugöffnung im oberen Bereich des Spülbehälters erreicht, dass die Luft aus dem Bereich des Spülbehälters in die Trocknungseinrichtung befördert wird, an der die höchste Luftfeuchtigkeit vorliegt. Aufgrund der Anordnung der Ausblasöffnung im unteren Bereich des Spülbehälters wird eine Zirkulationsbewegung der Luft durch den Spülbehälter und die Trocknungseinrichtung begünstigt.

Zweckmäßigerweise weist die Trocknungseinrichtung noch eine Ableitung auf, durch die das in der Kondensationsstrecke niedergeschlagene Wasser abgeleitet wird. Dabei kann das in der Trocknungseinrichtung niedergeschlagene Wasser beispielsweise in den Pumpentopf des Geschirrspülers geleitet oder über die Laugenpumpe aus dem Geschirrspüler befördert werden.

In der Transportstrecke der Trocknungseinrichtung ist eine Heizeinrichtung vorzugsweise unmittelbar vor der Ausblasöffnung vorgesehen, welche die daran vorbeistreichende Luft vor dem Eintritt in den Spülbehälter erwärmt. Die Heizeinrichtung ist beispielsweise als Heizwendel ausgebildet, die an der Innenwand der Transportstrecke angeordnet ist. Dadurch kann die Luft vor dem Wiedereintritt in den Spülbehälter erwärmt werden, um der Luft eine höhere Kapazität zur Aufnahme von Feuchtigkeit zu verleihen, was den Trocknungsvorgang beschleunigt. Nachdem die Luft die Feuchtigkeit vom Spülgut aufgenommen hat, wird sie über das Gebläse durch die Ansaugöffnung wieder in die Trocknungseinrichtung befördert. Beim Durchströmen der Kondensationsstrecke wird der Luft die Feuchtigkeit entzogen, beim Passieren der Heizeinrichtung wird die Luft wieder erwärmt und damit ist der Kreislauf geschlossen.

Bei einer weiteren Ausführungsform der vorliegenden Erfindung ist das Gebläse bezüglich der Strömungsrichtung der Luft hinter der Kondensationstrecke angeordnet. Da der Luft in der Kondensationsstrecke zumindest teilweise die Feuchtigkeit entzogen wird, hat die Anordnung des Gebläses bezüglich der Strömungsrichtung der Luft hinter der Kondensationstrecke den Vorteil, dass das Gebläse mit einer möglichst geringen Luftfeuchtigkeit belastet wird. Zweckmäßigerweise ist sowohl das Gebläse als auch die Heizeinrichtung mit der Programmsteuerung des Geschirrspülers so verbunden, dass entsprechend des Spülprogrammstatus das Gebläse und entsprechend die Heizeinrichtung angesteuert wird.

Durch die Umwälzung der Luft und den Entzug der Luftfeuchtigkeit wird bei dem erfindungsgemäßen Geschirrspüler sowohl eine homogene Wärmeverteilung innerhalb der Trocknungsluft als auch eine gleichmäßige Durchströmung des Spülbehälters erzielt, was eine höhere Effizienz und damit bessere Energiewerte für den Betrieb des erfindungsgemäßen Geschirrspülers zur Folge hat.

Vorteilhafterweise ist die Transportstrecke in einer Seitenwand oder in der Tür des Geschirrspülers angeordnet. Ebenso ist es möglich, die Transportstrecke im rückseitigen Bereich des Spülbehälters anzuordnen, jedoch bietet sich insbesondere die Seitenwand und die Türe an, weil zum einen in diesen Bereichen bereits Ausbrüche vorhanden sind, wie beispielsweise der Expansionsschacht zum Kompensieren von Druckspitzen im Spülbehälter. Zum anderen haben die Seitenwände und die Tür eines Geschirrspülers im allgemeinen eine exponierte Lage und bieten daher eine effiziente Wärmeableitung.

Die vorliegende Erfindung wird anhand eines bevorzugten Ausführungsbeispiels unter Bezugnahme auf die beigefügten Zeichnungen näher erläutert. Es zeigen:
- Figur 1: eine Schnittdarstellung durch einen erfindungsgemäßem Geschirrspüler mit einer in der Seitenwand untergebrachten Trocknungseinrichtung;
- Figur 2: eine Schnittdarstellung durch die in Figur 1 dargestellte Trocknungseinrichtung.

Der erfindungsgemäße Geschirrspüler gemäß Figur 1 weist einen Spülbehälter 1 mit einer Trocknungseinrichtung in der Seitenwand auf, eine Ansaugöffnung 2 zum Einleiten von Luft aus dem Spülbehälter 1 in die Trocknungseinrichtung, eine Ausblasöffnung 3 zum Ausleiten der Luft aus der Trocknungseinrichtung in den Spülbehälter 1 und eine Transportstrecke 11 zwischen der Ansaugöffnung 2 und der Ausblasöffnung 3 sowie ein Gebläse 4 zur Beförderung der Luft von der Ansaugöffnung 2 durch die Transportstrecke 5 zur Ausblasöffnung 3. Die Transportstrecke 5 umfasst eine Kondensationsstrecke 11, in der sich die Luftfeuchtigkeit niederschlägt, da die Kondensationsstrecke 11 eine geringere Temperatur aufweist als die feuchtwarme Luft aus dem Spülbehälter 1. Die Kondensationsstrecke 11 ist zusätzlich mit einer Anzahl von Verwirbelungsflügeln 6 ausgestattet, die in das Innere der Transportstrecke ragen und dadurch eine Verwirbelung der durch die Kondensationsstrecke 11 strömenden Luft bewirken, was die Kondensationswirkung unterstützt.

Die Ansaugöffnung 2 befindet sich im oberen Bereich des Spülbehälters 1 und die Ausblasöffnung 3 im unteren Bereich des Spülbehälters 1. Dadurch wird die feuchtwarme Luft aus dem oberen Bereich des Spülbehälters 1, an der die höchste Luftfeuchtigkeit vorliegt, in die Trocknungseinrichtung befördert,. Aufgrund der Anordnung der Ausblasöffnung 3 im unteren Bereich des Spülbehälters 1 stellt sich eine Zirkulationsbewegung der Luft durch den Spülbehälter und die Trocknungseinrichtung ein.

Während der Trocknungsphase wird das mit einer Steuereinheit (nicht dargestellt) verbundene Gebläse 2 aktiviert und saugt feuchte Luft durch die Ansaugöffnung 2 aus dem Spülbehälter 1 an. Im weiteren Transport der feuchten Luft durch die Transportstrecke 5 passiert die feuchte Luft die Kondensationsstrecke 11, in der sich die Luftfeuchtigkeit zumindest teilweise niederschlägt. Anschließend wird die Luft an einer Heizeinrichtung 7 erwärmt und ist somit in der Lage, eine größere Menge an Feuchtigkeit aufzunehmen. Durch die am Ende der Transportstrecke 5 befindliche Auslassöffnung 3 wird die nunmehr erwärmte und entfeuchtete Luft wieder in den Spülbehälter 1 eingeleitet und kann sich dort zum Trocknen des feuchten Spülguts verteilen. Durch die so aufgebaute Umwälzströmung wird ein rasches und homogenes Trocknungsverhalten innerhalb des Spülbehälters 1 erzielt.

Figur 2 zeigt eine Schnittdarstellung entlang der durch die Bezugszeichen A-A in Figur 1 definierten Ebene durch die in Figur 1 dargestellte Trocknungseinrichtung. Darin ist zu erkennen, dass der Transportkanal 5 im Bereich der Kondensationsstrecke 11 eine Kondensationsfläche 8 aufweist, die unmittelbar an einer Außenwand 9 des Geschirrspülers anliegt. Auf der gegenüberliegenden Seite ist der Transportkanal 5 durch eine wärmedämmende Schicht 10 vom Spülbehälter 1 getrennt. Die Transportstrecke 5 ist zumindest teilweise als Kondensationsstrecke 11 ausgebildet, wobei die an der Außenwand 9 des Geschirrspülers (nicht dargestellt) anliegende Wand der Transportstrecke 5 als Kondensationsfläche 8 dient.

Während der Transportkanal 5 vom Spülbehälter 1 wärmeisoliert ist, steht somit die Kondensationsfläche 8 der Trocknungseinrichtung im wärmeleitenden Kontakt mit der Außenwand 9 des Geschirrspülers und wird von dieser auf einem Temperaturniveau gehalten, das etwa der Raumtemperatur entspricht. Da die Außenwände 9 des Geschirrspülers im allgemeinen aus Metall bestehen, sind diese als kühlende Flächen besonders gut geeignet. Auf diese Weise ist eine gute Wärmeableitung von der Kondensationsfläche 8 an die Außenwand 9 des Geschirrspülers und weiter an die Umgebung gewährleistet. Folglich weist die Kondensationsfläche 8 beim Trocknungsbetrieb eine geringere Temperatur auf als die aus dem Spülbehälter 1 stammende feuchtwarme Luft, wodurch die Kondensationswirkung entsteht.

Um zu gewährleisten, dass zwischen der Kondensationsfläche 8 und der Außenwand 9 des Geschirrspülers stets eine gute Anlage und damit eine gute Wärmeleitung zum Gehäuse des Geschirrspülers vorliegt, ist die Kondensationsfläche 8 aus einem flexiblem Material gefertigt. Sobald die Luft aus dem Spülbehälter 1 vom Gebläse 4 durch die Transportstrecke 5 der Trocknungseinrichtung befördert wird, kann sich die als flexible Wand ausgebildete Kondensationsfläche 8 der Kondensationsstrecke 11 nach außen dehnen und mit der Außenwand 9 des Geschirrspülers in Anlage kommen. Die Kondensationsfläche 8 ist beispielsweise als Folie ausgebildet, die aus Kunststoff oder Metall, insbesondere aus Aluminium gefertigt ist.

### Liste der Bezugszeichen

- 1: Spülbehälter
- 2: Ansaugöffnung
- 3: Ausblasöffnung
- 4: Gebläse
- 5: Transportstrecke zwischen Ansaugöffnung und Ausblasöffnung
- 6: Verwirbelungsflügel
- 7: Heizeinrichtung
- 8: Kondensationsfläche bzw. Kondensationsfolie
- 9: Außenwand des Geschirrspülers
- 10: Wärmedämmschicht zwischen Trocknungseinrichtung und Spülbehälter
- 11: Kondensationsstrecke
- A-A: Schnittebene der Fig. 2

## Patentansprüche

1. Geschirrspüler mit einer Trocknungseinrichtung zum Trocknen von Spülgut, wobei die Trocknungseinrichtung innerhalb des Geschirrspülers angeordnet ist und ausschließlich die in einem Spülbehälter (1) des Geschirrspülers befindliche Luft umwälzt, umfassend eine Ansaugöffnung (2) zum Einleiten der Luft aus dem Spülbehälter (1) in die Trocknungseinrichtung, eine Ausblasöffnung (3) zum Ausleiten der Luft aus der Trocknungseinrichtung in den Spülbehälter (1), eine Transportstrecke (5) zwischen der Ansaugöffnung (2) und der Ausblasöffnung (3) und ein Gebläse (4) zur Beförderung der Luft von der Ansaugöffnung (2) durch die Transportstrecke (5) zur Ausblasöffnung (3), wobei die Transportstrecke (5) eine Kondensationsstrecke (11) aufweist, in der zumindest eine Wand der Transportstrecke (5) als Kondensationsfläche (8) ausgebildet ist, an der sich die in der Luft enthaltene Feuchtigkeit niederschlägt, **dadurch gekennzeichnet, dass** die Kondensationsfläche (8) aus flexiblem Material, vorzugsweise in Form einer Folie aus Kunststoff oder Metall, insbesondere aus Aluminium gebildet ist.

2. Geschirrspüler nach Anspruch 1, wobei die Kondensationsfläche (8) im wärmeleitenden Kontakt mit einer Außenwand (9) des Geschirrspülers steht.

3. Geschirrspüler nach einem der vorangehenden Ansprüche, wobei die Kondensationsstrecke (11) gegenüber dem Spülbehälter (1) im wesentlichen wärmeisoliert ist.

4. Geschirrspüler nach einem der vorangehenden Ansprüche, wobei die Kondensationsstrecke (11) mindestens einen in das Innere der Transportstrecke (5) ragenden Verwirbelungsflügel (6) aufweist.

5. Geschirrspüler nach einem der vorangehenden Ansprüche, wobei die Trocknungseinrichtung eine Ableitung aufweist, durch die das in der Kondensationsstrecke (11) niedergeschlagene Wasser abgeleitet wird.

6. Geschirrspüler nach einem der vorangehenden Ansprüche, wobei eine Heizeinrichtung (7) vorzugsweise unmittelbar vor der Ausblasöffnung (3) vorgesehen ist, welche die daran vorbeistreichende Luft vor dem Eintritt in den Spülbehälter (1) erwärmt.

7. Geschirrspüler nach einem der vorangehenden Ansprüche, wobei das Gebläse (4) bezüglich der Strömungsrichtung der Luft hinter der Kondensationstrecke (11) angeordnet ist.

8. Geschirrspüler nach einem der Ansprüche 6 oder 7, wobei sowohl das Gebläse (4) als auch die Heizeinrichtung (7) von einer Programmsteuerung des Geschirrspülers angesteuert werden.

9. Geschirrspüler nach einem der vorangehenden Ansprüche, wobei die Ansaugöffnung (2) der Trocknungseinrichtung im oberen Bereich des Spülbehälters (1) und die Ausblasöffnung (3) der Trocknungseinrichtung im unteren Bereich des Spülbehälters (1) angeordnet ist.

10. Geschirrspüler nach einem der vorangehenden Ansprüche, wobei die Transportstrecke (5) in einer Seitenwand und/oder in der Türe des Geschirrspülers angeordnet ist.

## Claims

1. Dishwasher with a drying device for drying articles to be washed, wherein the drying device is arranged within the dishwasher and exclusively circulates the air present in a rinsing container (1) of the dishwasher, comprising a suction opening (2) for introducing air from the rinsing container (1) into the drying device, an exhaust opening (3) for discharging the air from the drying device into the rinsing container (1), a transport path (5) between the suction opening (2) and the exhaust opening (3) and a fan (4) for conveying the air from the suction opening (2) through the transport path (5) to the exhaust opening (3), wherein the transport path (5) has a condensation path (11) in which at least one wall of the transport path (5) is formed as a condensation surface (8) at which the moisture present in the air precipitates, **characterised in that** the condensation surface (8) is formed from flexible material, preferably in the form of a foil of plastic material or metal, particularly of aluminium.

2. Dishwasher according to claim 1, wherein the condensation surface (8) is in thermally conductive contact with an outer wall (9) of the dishwasher.

3. Dishwasher according to one of the preceding claims, wherein the condensation path (11) is substantially thermally insulated relative to the rinsing container (1).

4. Dishwasher according to any one of the preceding claims, wherein the condensation path (11) has at least one turbulence vane (6) projecting into the interior of the transport path (5).

5. Dishwasher according to any one of the preceding claims, wherein the drying device has a drain by which the water precipitated in the condensation path (11) is drained away.

6. Dishwasher according to any one of the preceding claims, wherein a heating device (7) is provided preferably directly in front of the exhaust opening (3), which heats the air - which is going past - before entry into the rinsing container (1).

7. Dishwasher according to any one of the preceding claims, wherein the fan (4) is arranged behind the condensation path (11) with respect to the flow direction of the air.

8. Dishwasher according to one of claims 6 and 7, wherein not only the fan (4), but also the heating device (7) are activated by a program control of the dishwasher.

9. Dishwasher according to any one of the preceding claims, wherein the suction opening (2) of the drying device is arranged in the upper region of the rinsing container (1) and the exhaust opening (3) of the drying device is arranged in the lower region of the rinsing container (1).

10. Dishwasher according to any one of the preceding claims, wherein the transport path (5) is arranged in a side wall and/or in the door of the dishwasher.

## Revendications

1. Lave-vaisselle doté d'un dispositif de séchage pour le séchage de l'article à rincer, le dispositif de séchage étant disposé à l'intérieur du lave-vaisselle et faisant circuler exclusivement l'air se trouvant dans un récipient de rinçage (1) du lave-vaisselle, comprenant une ouverture d'aspiration (2) pour l'introduction de l'air à la sortie du récipient de rinçage (1) dans le dispositif de séchage, une ouverture de soufflage (3) pour l'expulsion de l'air du dispositif de séchage et l'introduction dans le récipient de rinçage (1), un tronçon de transport (5) entre l'ouverture d'aspiration (2) et l'ouverture de soufflage (3) et une soufflerie (4) pour le transport de l'air de l'ouverture d'aspiration (2) par le tronçon de transport (5) à l'ouverture de soufflage (3), le tronçon de transport (5) présentant un tronçon de condensation (11) dans lequel au moins une paroi du tronçon de transport (5) est conçue sous forme de surface de condensation (8), sur laquelle se dépose l'humidité contenue dans l'air, **caractérisé en ce que** la surface de condensation (8) est à base de matériau flexible de préférence sous forme d'un film en plastique ou en métal, en particulier en aluminium.

2. Lave-vaisselle selon la revendication 1, la surface de condensation (8) étant en contact thermo-conducteur avec une paroi extérieure (9) du lave-vaisselle.

3. Lave-vaisselle selon l'une des revendications précédentes, le tronçon de condensation (11) étant sensiblement thermo-isolant par rapport au récipient de rinçage (1).

4. Lave-vaisselle selon l'une des revendications précédentes, le tronçon de condensation (11) présentant au moins une ailette de tourbillonnement (6) dépassant à l'intérieur du tronçon de transport (5).

5. Lave-vaisselle selon l'une des revendications précédentes, le dispositif de séchage présentant une dérivation par laquelle l'eau précipitée dans le tronçon de condensation (11) est dérivée.

6. Lave-vaisselle selon l'une des revendications précédentes, un système de chauffage (7) étant prévu de préférence directement en amont de l'ouverture de soufflage (3), laquelle ouverture réchauffe l'air passant devant en amont de l'entrée dans le récipient de rinçage (1).

7. Lave-vaisselle selon l'une des revendications précédentes, la soufflerie (4) étant disposée en aval du tronçon de condensation (11) par rapport au sens d'écoulement de l'air.

8. Lave-vaisselle selon l'une des revendications 6 ou 7, aussi bien la soufflerie (4) que le dispositif de chauffage (7) étant actionnés par une commande de programme du lave-vaisselle.

9. Lave-vaisselle selon l'une des revendications précédentes, l'ouverture d'aspiration (2) du dispositif de séchage étant disposée dans la zone supérieure du récipient de lavage (1) et l'ouverture de soufflage (3) du dispositif de séchage dans la zone inférieure du récipient de rinçage (1).

10. Lave-vaisselle selon l'une des revendications précédentes, le tronçon de transport (5) étant disposé dans une paroi latérale et/ou dans la porte du lave-vaisselle.
